# EUROPÄISCHE PATENTANMELDUNG

(11) **EP 4 700 240 A2**
(43) Veröffentlichungstag der Anmeldung: **25.02.2026**
(21) Anmeldenummer: 25194059.9
(22) Anmeldetag: 05.08.2025
(51) Int. Cl.: F04C 2/107

(54) **STATOR FÜR EXZENTERSCHNECKENPUMPEN, EXZENTERSCHNECKENPUMPE SOWIE HERSTELLVERFAHREN**

(30) Priorität: 23.08.2024 DE 102024124110
(71) Anmelder: NETZSCH Pumpen & Systeme GmbH, 95100 Selb (DE)
(72) Erfinder: Zierhofer, Martin, 84544 Aschau am Inn (DE); Djimsiti, Burim, 84562 Mettenheim (DE); Hoffmann, Christian, 84478 Waldkraiburg (DE); Kern, Stefan, 83527 Haag (DE); Götz, Frank, 84570 Polling (DE); Benedet-Eulenberger, Priscilla, 85622 Feldkirchen (DE); Eicher, Andreas, 84555 Jettenbach (DE); Weigl, Stefan, 84453 Mühldorf (DE)

(57) **Zusammenfassung**

Die Erfindung betrifft einen Stator (3; 103) für eine Exzenterschneckenpumpe (1), mit einem Statorkörper (15; 115) aufweisend einen Mantel (19; 119) und eine elastische Innenauskleidung (21; 121), mit der der Mantel versehen ist. Gemäß einem ersten Aspekt sind der Mantel und die Innenauskleidung jeweils mit einem thermoplastischen Kunststoffmaterial ausgebildet. Gemäß einem zweiten Aspekt ist der Mantel mit einem thermoplastischen Kunststoffmaterial ausgebildet, die Innenauskleidung mit einem Material mit elastomerartigen Eigenschaften ausgebildet und der Statorkörper in einem Zweikomponenten-Spritzgießverfahren oder in einem mindestens zweistufigen Gießverfahren hergestellt. Gemäß einem dritten Aspekt weist der Mantel außenseitig mindestens abschnittsweise eine schraubflächenartige Außenfläche (31; 131) auf, die bereichsweise mindestens durch zusätzliche Entformflächen (36; 136) modifiziert ist. Ferner wird gemäß einem vierten Aspekt ein Stator (3; 103) für eine Exzenterschneckenpumpe (1) vorgeschlagen, aufweisend eine Innenkomponente oder Innenauskleidung (21; 121), die für ein Zusammenwirken mit einem Rotor (4) der Exzenterschneckenpumpe (1) vorgesehen und mit einem thermoplastischen Elastomer oder einem thermoplastischen Polyurethan ausgebildet ist. Ferner werden eine Exzenterschneckenpumpe und ein Verfahren zur Herstellung eines Stators für eine Exzenterschneckenpumpe vorgeschlagen.

## Beschreibung

### GEBIET DER ERFINDUNG

Die Erfindung bezieht sich auf Statoren für Exzenterschneckenpumpen, auf Exzenterschneckenpumpen mit derartigen Statoren, sowie auf ein Verfahren zum Herstellen eines Stators für eine Exzenterschneckenpumpe.

### ALLGEMEINER STAND DER TECHNIK

Exzenterschneckenpumpen sind als solche bekannt. Derartige Pumpen weisen einen Stator sowie einen in einem Durchgang des Stators exzentrisch rotierenden Rotor auf. Sowohl der Durchgang des Stators als auch der Rotor sind mit schraubenartig gewundenen Oberflächen versehen, die im Zusammenwirken miteinander im Betrieb der Exzenterschneckenpumpe Förderkammern für das zu fördernde Medium bilden.

Eine Reihe von Statorbauweisen für Exzenterschneckenpumpen sind bereits vorgeschlagen worden.

Beispielsweise ist bei einer herkömmlichen Bauweise die schraubenartig gewundene Innenoberfläche des Stators in einem Elastomerkörper ausgebildet und somit elastisch nachgiebig. Auf diese Weise gelingt es, mit Hilfe einer geeigneten Dimensionierung der Stator- und Rotorgeometrie eine Dichtlinie um jede der Förderkammern zu bilden. Dies ermöglicht ein Druckhalten bei der Förderung eines zu fördernden Mediums. Zudem kann die Elastizität der Stator-Innenoberfläche bei einer solchen Bauweise helfen, das Verschleißverhalten und die Standzeit des Stators zu verbessern, gerade wenn abrasive Medien, die zum Beispiel Sand oder ähnliches enthalten, zu fördern sind.

Bei der vorgenannten herkömmlichen Bauweise wird zur Herstellung des Stators zunächst ein Stahlrohr separat hergestellt und bearbeitet. In dieses Stahlrohr wird ein Elastomer eingespritzt, um den Elastomerkörper auszubilden und mit dem Stahlrohr zu verbinden. Diese Vorgehensweise beinhaltet vor dem Einspritzen des Elastomers insbesondere ein Entfetten und Sandstrahlen des Stahlrohrs sowie das Aufbringen einer mit zwei Einzelschichten gebildeten, haftverbessernden Beschichtung als Vorbehandlung. Die mit einer Primerschicht und mit einer Haftvermittlerschicht aufgebaute Beschichtung dient einer zuverlässigen, festen und dauerhaften Verbindung von Stahl und Elastomer.

Ferner sind Statoren vorgeschlagen worden, bei denen nachträglich bei der Montage des Stators ein fester Mantel um einen Elastomerkörper herum lösbar angeordnet wird, ohne den Elastomerkörper und den Mantel aneinander dauerhaft haftend zu fixieren.

Weiterhin existieren herkömmliche Statorbauweisen mit einem festen Metallmantel, etwa aus Stahl, Aluminiumguß oder Stahlguß, die eine gleichmäßige Wandstärke des von dem Mantel aufgenommenen inneren elastischen Materials ermöglichen.

Darüber hinaus sind reine Elastomerstatoren oder auch Statoren rein aus nicht elastisch nachgiebigen Kunststoffen wie PA (Polyamid) oder PTFE (Polytetrafluorethylen) - so genannte Feststoffstatoren - bereits vorgeschlagen worden. Derartige Statoren haben somit eine harte, unnachgiebige Innenoberfläche.

Die bisherige, herkömmliche Vorgehensweise zur Herstellung eines Stators für eine Exzenterschneckenpumpe mit einem stützenden Mantel sowie der Möglichkeit eines Druckhaltens oder Überwindens eines Gegendrucks durch Ausbildung einer Dichtlinie ist somit relativ aufwändig und teuer.

So ist beispielsweise bereits die Herstellung des vulkanisierten Elastomerkörpers aufwändig sowie energie- und kostenintensiv. Auch die Herstellung des metallischen Mantels und dessen mechanische Bearbeitung sind energieaufwändig und teuer.

Zudem erfordert die Verbindung des Elastomers mit der Metalloberfläche des Mantels eine mehrschrittige, zeitraubende Vorbehandlung, um eine gute Anhaftung beider aneinander zu erreichen.

Ferner unterliegt der Stator als Bauteil der Exzenterschneckenpumpe im Betrieb gewöhnlich dem Verschleiß. Es kann daher ein wiederholtes Auswechseln des Stators erforderlich sein. Hierbei erschwert das Vorhandensein des Elastomerkörpers, insbesondere im festen Verbund mit dem als Stahlrohr ausgeführten Metallmantel, das Recycling eines verschlissenen Stators. Bereits die Wiederverwertung eines Elastomers für sich allein ist schwierig.

Es wäre vor diesem Hintergrund wünschenswert, über eine verbesserte Bauweise eines Stators für eine Exzenterschneckenpumpe zu verfügen, die weniger aufwändig und wirtschaftlicher in der Herstellung sowie vorzugsweise mit Blick auf den Herstellprozess auch nachhaltiger ist.

### KURZDARSTELLUNG DER ERFINDUNG

Somit ist es vor diesem Hintergrund eine Aufgabe der vorliegenden Erfindung, einen Stator für eine Exzenterschneckenpumpe anzugeben, der zumindest einen, einige oder alle der vorgenannten Nachteile vermeidet oder abmildert. Ferner sollen eine entsprechend verbesserte Exzenterschneckenpumpe sowie ein entsprechend verbessertes Verfahren zur Herstellung eines Stators für eine Exzenterschneckenpumpe bereitgestellt werden.

Erfindungsgemäß wird diese Aufgabe durch einen Stator für eine Exzenterschneckenpumpe mit den Merkmalen des Anspruchs 1 und/oder durch einen Stator für eine Exzenterschneckenpumpe mit den Merkmalen des Anspruchs 3 und/oder durch einen Stator für eine Exzenterschneckenpumpe mit den Merkmalen des Anspruchs 9 und/oder durch eine Exzenterschneckenpumpe mit den Merkmalen des Anspruchs 19 und/oder durch ein Verfahren mit den Merkmalen des Anspruchs 20 gelöst.

Demgemäß wird in einem ersten Aspekt der Erfindung ein Stator für eine Exzenterschneckenpumpe vorgeschlagen, mit einem Statorkörper aufweisend einen stützenden Mantel und eine elastische Innenauskleidung, mit der der Mantel versehen ist. Hierbei sind der Mantel und die Innenauskleidung jeweils mit einem thermoplastischen Kunststoffmaterial ausgebildet.

Gemäß einem zweiten Aspekt der Erfindung wird ein Stator für eine Exzenterschneckenpumpe bereitgestellt, mit einem Statorkörper aufweisend einen stützenden Mantel und eine elastische Innenauskleidung, mit der der Mantel versehen ist, wobei der Mantel mit einem thermoplastischen Kunststoffmaterial ausgebildet ist, die Innenauskleidung mit einem Material mit elastomerartigen Eigenschaften ausgebildet ist und der Statorkörper in einem Zweikomponenten-Spritzgießverfahren oder in einem mindestens zweistufigen Gießverfahren hergestellt ist.

Weiterhin wird gemäß einem dritten Aspekt der Erfindung ein Stator für eine Exzenterschneckenpumpe vorgeschlagen, mit einem Statorkörper aufweisend einen Mantel und eine elastische Innenauskleidung, mit der der Mantel innenseitig versehen ist, wobei der Mantel außenseitig mindestens abschnittsweise eine schraubflächenartige Außenfläche, beispielsweise zweigängig schraubflächenartige Außenfläche, aufweist, die bereichsweise mindestens durch zusätzliche Entformflächen modifiziert ist.

Die oben beschriebene Aufgabe der Erfindung wird darüber hinaus gemäß einem vierten Aspekt der vorliegenden Erfindung gelöst durch einen Stator für eine Exzenterschneckenpumpe, aufweisend eine Innenkomponente oder Innenauskleidung, die für ein Zusammenwirken mit einem Rotor der Exzenterschneckenpumpe vorgesehen und mit einem thermoplastischen Elastomer oder einem thermoplastischen Polyurethan ausgebildet ist.

Darüber hinaus wird eine Exzenterschneckenpumpe mit einem Rotor und einem erfindungsgemäß ausgebildeten Stator bereitgestellt. Der Stator ist hierbei für ein Zusammenwirken mit dem Rotor ausgebildet und nimmt den Rotor zumindest abschnittsweise auf.

Ferner schafft die Erfindung ein Verfahren zur Herstellung eines Stators für eine Exzenterschneckenpumpe, insbesondere zur Herstellung eines erfindungsgemäß ausgebildeten Stators. Bei dem erfindungsgemäßen Verfahren wird ein Statorkörper des Stators mit einem Mantel aus einem thermoplastischen Kunststoffmaterial ausgebildet und der Mantel wird mit einer Innenauskleidung aus einem Material mit elastomerartigen Eigenschaften versehen. Hierbei wird der Statorkörper in einem Zweikomponenten-Spritzgießverfahren oder in einem mindestens zweistufigen Gießverfahren hergestellt.

Eine der Erfindung zu Grunde liegende Idee besteht darin, dass die Ausbildung sowohl der elastischen Innenauskleidung als auch des Mantels jeweils mit einem thermoplastischen Kunststoffmaterial eine signifikante Verminderung des Aufwands, der Fertigungsdauer und des Energieeinsatzes für die Herstellung des Stators ermöglicht.

Bei Ausbildung der elastischen Innenauskleidung oder Innenkomponente mit einem thermoplastischen Material kann eine erhebliche Energieersparnis im Vergleich mit der Erzeugung und Vulkanisation eines Elastomerkörpers erreicht werden. Auch die Erzeugung des Mantels mit einem thermoplastischen Kunststoffmaterial statt eines Metalls ermöglicht eine deutliche Reduzierung von Aufwand und Energieverbrauch. Mit der Erfindung gelingt es somit, den CO₂-Fuß-abdruck (im Englischen so genannter "product carbon footprint" oder abgekürzt PCF) signifikant zu reduzieren und den Stator in nachhaltigerer, ressourcensparender Weise zu produzieren. Zudem wird durch die Ausbildung von Mantel und Innenauskleidung jeweils mit einem thermoplastischen Kunststoffmaterial eine feste und zuverlässige Haftverbindung zwischen diesen Bestandteilen mit geringem Aufwand erreichbar.

Beispielsweise wird es ferner entsprechend einer Idee der Erfindung ermöglicht, bei Verwendung von thermoplastischen Materialien insbesondere der gleichen Sorte oder Materialfamilie, die beispielsweise hinsichtlich einer oder mehrerer mechanischer Eigenschaft(en) der Materialien für Mantel und Innenauskleidung unterschiedlich eingestellt werden, den Statorkörper mit dem festen Verbund von Mantel und Innenauskleidung im Ganzen als ein Monomaterialbauteil zu recyclen. Beispielsweise kann der gebrauchte Statorkörper, vorzugsweise nach einer Reinigung, geschreddert und zu einem weiterverarbeitungsfähigen Granulat zerkleinert werden. Ein solches Granulat kann beispielsweise auf einer gewöhnlichen Spritzgießmaschine dann, wie ein frisches Kunststoffgranulat verarbeitet werden oder stattdessen zum Beispiel an einen Materialcompounder verkauft werden. In dieser Weise schafft die Erfindung einen Stator einer Exzenterschneckenpumpe mit elastischer Innenauskleidung und guter Performance, der zudem mit einer verbesserten Recyclingfähigkeit ausgestattet werden kann.

Vorteilhaft ermöglicht die vorgeschlagene Ausbildung des Mantels mit einem thermoplastischen Kunststoffmaterial eine vergleichsweise freie geometrische Gestaltbarkeit desselben, so dass beispielsweise der Mantel einer Innengeometrie des Stators, etwa in gewendelter Form, folgen und damit eine Wandstärke der Innenauskleidung zur weiteren Verbesserung der Herstellbarkeit optimiert und zum Beispiel gleichmäßiger gestaltet werden kann. Zudem kann auf diese Weise, insbesondere in der Kombination mit der thermoplastischen Innenauskleidung, gebildet etwa mit einem thermoplastischen Elastomer oder thermoplastischen Polyurethan, auch das Bauteilgewicht des fertigen Stators reduziert werden, was den Ressourcenverbrauch bei der Herstellung des Stators und den CO₂-Ausstoß im Zusammenhang mit dessen Versand zu vermindern hilft und zu einer einfacheren Handhabung des Stators sowohl bei der Herstellung als auch beim Kunden beiträgt.

Die Herstellung des Statorkörpers in einem Zweikomponenten-Spritzgießverfahren oder in einem mindestens zweistufigen Gießverfahren ermöglicht es, eine gute Verbindung von Mantel und Innenauskleidung mit geringem Aufwand zu erreichen, insbesondere jeweils mittels des Spritzgießens des Mantels und/oder der Innenauskleidung. Auch dies trägt zu einer wirtschaftlichen und nachhaltigen Erzeugung des Stators bei. Zudem ermöglichen es derartige Spritzgieß- bzw. Gießverfahren, insbesondere jeweils mittels des Spritzgießens des Mantels, die Geometrie des Mantels in einfacher Weise und weiten Grenzen zu variieren und, insbesondere ohne oder mit nur geringen Mehrkosten, die Geometrie des Mantels der Innengeometrie des Stators anzupassen, mit den oben bereits genannten Vorteilen guter Herstellbarkeit und geringen Bauteilgewichts.

Die gemäß einem Aspekt der Erfindung vorgesehenen Entformflächen erleichtern die Herstellung des Statorkörpers weiter und tragen zu einer noch wirtschaftlicheren und kostengünstigeren Herstellung bei. Insbesondere wird es mittels der Entformflächen möglich, den Statorkörper in einem einfach aufgebauten Gießwerkzeug herzustellen, insbesondere einem schieberlosen Zweiplattenwerkzeug. Die Entformflächen können bevorzugt derart angeordnet werden, dass Hinterschnitte vermieden werden, welche ohne eigenes Vorsehen beweglicher Werkzeugelemente ein einfaches Trennen der Werkzeugplatten in der Trennebene behindern würden.

Die gemäß einem weiteren Aspekt der Erfindung vorgesehene Verwendung eines thermoplastischen Elastomers oder eines thermoplastischen Polyurethans als thermoplastisches Kunststoffmaterial für die Bildung der Innenkomponente oder Innenauskleidung trägt zu einer wirtschaftlichen und nachhaltigen Erzeugung des Stators, insbesondere mit reduzierten CO₂-Fußabdruck, bei, sowohl bereits für sich genommen als auch insbesondere in Kombination mit dem mit dem thermoplastischen Material gefertigten Mantel. Das thermoplastische Elastomer oder das thermoplastische Polyurethan kann jeweils in einer Kombination mit einem thermoplastischen Mantel zu einer vorteilhaften Recyclingfähigkeit des Stators beitragen.

Die Erfindung kann beispielsweise eine Kostenreduktion gegenüber der herkömmlichen Vorgehensweise mit einem Elastomerkörper, der fest mit einem Stahlmantel verbunden wird, um bis zu etwa 70 Prozent und eine Reduktion des CO₂-Fußabdrucks bzw. PCF um bis zu etwa 70 bis 80 Prozent möglich machen.

Vorteilhafte Ausgestaltungen und Weiterbildungen der Erfindung ergeben sich aus den Unteransprüchen sowie aus der Beschreibung unter Bezugnahme auf die Zeichnungen.

Insbesondere ist der Statorkörper in einem Zweikomponenten-Spritzgießverfahren hergestellt. Dies ermöglicht eine zuverlässige Verbindung von Mantel und Innenauskleidung mit geringem Aufwand, eine wirtschaftliche und nachhaltige Erzeugung sowie eine komplexe Geometrie des Mantels mit geringem Zusatzkosten, wobei durch die Möglichkeit einer komplexen Mantelgeometrie wiederum die Herstellbarkeit verbessert und das Gewicht des Stators vermindert werden können, beispielsweise indem der Mantel der Geometrie der Innenauskleidung oder -komponente im Wesentlichen folgt.

Insbesondere bildet in einer Weiterbildung der Mantel mit der Innenauskleidung einen Direktverbund. Aufbau und Herstellung des Statorkörpers werden auf diese Weise vereinfacht. Eine aufwändige Zwischenschicht zur Verbesserung der Haftung von Mantel und Innenauskleidung kann entfallen. Ein Direktverbund ist insbesondere mittels des Zweikomponenten-Spritzgießverfahrens oder des mindestens zweistufigen Gießverfahrens, bei dem insbesondere ein Spritzgießen jeweils von Mantel und Innenauskleidung in separaten Stufen des Verfahrens erfolgt, erreichbar.

Gemäß einer Ausgestaltung ist die Innenauskleidung mit einer im Wesentlichen gleichmäßigen Wandstärke ausgebildet. Dies ermöglicht vorteilhaft eine verbesserte Herstellung der Innenauskleidung in einem Spritzgieß-/Gießverfahren, insbesondere mit einem thermoplastischen Kunststoffmaterial wie etwa einem thermoplastischen Elastomer (TPE) oder einem thermoplastischen Polyurethan (TPU). Insbesondere bei der Verarbeitung von TPE oder TPU ist eine gleichmäßige, möglichst konstante Wandstärke von Vorteil, zumal auf diese Weise ungünstige Materialanhäufungen, Lunkerbildung und Verzug vermieden werden. Zudem vermeidet eine gleichmäßige Wandstärke übermäßig lange Abkühldauern beim Spritzgießen der Innenauskleidung und ermöglicht auf diese Weise einen wirtschaftlichen Herstellungsprozess.

In einer Weiterbildung ist der Mantel innenseitig an einer mindestens abschnittsweise schraubflächenartig ausgebildeten Verbindungsfläche, die insbesondere zweigängig schraubflächenartig ausgebildet sein kann, mit der Innenauskleidung verbunden. In dieser Weise wird ein Statorkörper geschaffen, bei dem Mantel und Innenauskleidung zusammen als ein Ganzes gehandhabt werden können und die Innenauskleidung durch den Mantel außenseitig zuverlässig mechanisch gestützt und mit Druckstabilität versehen ist.

Insbesondere weist der Mantel außenseitig mindestens abschnittsweise eine schraubflächenartige Außenfläche, insbesondere zweigängig schraubflächenartige Außenfläche, auf. Mit einem in dieser Weise gewendelten Mantel und somit einer derartigen Außenfläche kann eine im Wesentlichen gleichmäßige, für den Herstellprozess vorteilhafte Wandstärke der Innenauskleidung/-komponente erreicht und zugleich auch eine zumindest weitgehend gleichmäßige Wandstärke des Mantels ermöglicht werden. Eine derartige, relativ komplexe Formgebung des Mantels ist mit einem thermoplastischen Kunststoffmaterial für diesen vergleichsweise einfach und kostengünstig zu bewerkstelligen und erleichtert somit die Herstellung der Innenauskleidung mit gleichmäßiger Wandstärke aus einem TPE oder TPU.

In einer Ausgestaltung der Erfindung kann der Mantel außenseitig durch Versteifungsrippen, die vorzugsweise integral mit dem Mantel ausgebildet sind, versteift sein. Auf diese Weise kann die mechanische Stützfunktion des Mantels noch weiter verbessert werden. Die Versteifungsrippen können sich beispielsweise längs des Statorkörpers an diesem erstrecken.

In einer Ausgestaltung kann eine Außenkontur des Mantels derart ausgebildet sein, dass eine Herstellung des Statorkörpers in einem schieberlosen Zweiplattenwerkzeug ermöglicht wird. In dieser Ausgestaltung kann die Herstellbarkeit im schieberlosen Zweiplattenwerkzeug insbesondere durch eine definierte Anzahl, Form und Größe von außenseitig an dem Mantel vorgesehenen Entformflächen ermöglicht werden.

Insbesondere kann die schraubflächenartige Außenfläche bereichsweise mindestens durch zusätzliche Entformflächen modifiziert sein. Derartige Entformflächen erleichtern eine wirtschaftliche, kostengünstige Herstellung des Statorkörpers und helfen, komplizierte Formwerkzeuge etwa für das Spritzgießen zu vermeiden. Beispielsweise können die Entformflächen derart angeordnet sein, dass der Statorkörper in einem schieberlosen Zweiplattenwerkzeug herstellbar und hinterschnittfrei entformbar ist.

Gemäß einer Ausgestaltung sind die Entformflächen jeweils im Wesentlichen eben oder mindestens abschnittsweise im Wesentlichen eben ausgebildet. Dies ermöglicht einfach gestaltete Entformflächen, die auch für weitere Zwecke, insbesondere für das Angreifen mechanischer Werkzeuge oder das Angreifen von Transport- oder Haltemitteln, günstig nutzbar sind. Es kann jedoch statt einer ebenen Ausgestaltung der Entformflächen vorgesehen sein, dass die Entformflächen jeweils nicht eben ausgebildet sind, sofern die Formgebung der Entformfläche in Blickrichtung zur Trennebene des Formungswerkzeugs Hinterschneidungen verhindert. Beispielsweise können die Entformflächen in einer anderen Ausgestaltung jeweils gekrümmt ausgebildet sein, und hierbei insbesondere aus zueinander parallelen Erzeugenden gebildet sein.

Gemäß einer weiteren Weiterbildung ist im Bereich der Entformflächen eine Wandstärke des Mantels im Vergleich mit anderen Bereichen des Mantels, in denen dieser die schraubflächenartige Außenfläche aufweist, reduziert. Da die Reduzierung der Wandstärke des Mantels in dieser Weise auf die Bereiche der Entformflächen begrenzt ist, wird eine übermäßig ungleichmäßige Wandstärke des Mantels verhindert. Zugleich kann der Ressourceneinsatz für die Mantelherstellung begrenzt und ein Stator mit verringertem Gewicht bereitgestellt werden, der zugleich zweckmäßig herstellbar ist.

In einer weiteren Ausgestaltung sind bezüglich einer Mittelebene des Stators, in der eine Statorlängsachse desselben liegt, die Entformflächen beidseits der Mittelebene außenseitig an dem Mantel angeordnet. Die Mittelebene kann hierbei insbesondere einer Trennebene eines Formungswerkzeugs, etwa Spritzgießwerkzeugs, entsprechen. Insbesondere können in einer Weiterbildung die Entformflächen der Mittelebene benachbart angeordnet sein. In einer weiteren Weiterbildung kann insbesondere vorgesehen sein, dass der Mantel außenseitig mit Versteifungsrippen versehen ist und die Entformflächen mindestens einer der Versteifungsrippen benachbart angeordnet sind.

In einer Weiterbildung sind außenseitig an dem Mantel an beiden gegenüberliegenden Längsseiten des Stators jeweils zwei oder mehr der Entformflächen vorgesehen.

Gemäß einer weiteren Ausgestaltung sind die Entformflächen derart ausgebildet und angeordnet, dass die Entformflächen oder mindestens einige dieser
- zur Handhabung des Stators oder des Mantels oder beider bei der Herstellung des Stators oder
- zur Handhabung des Stators bei der Montage desselben auf einem Rotor der Exzenterschneckenpumpe oder
- für derartige Handhabungsvorgänge in Kombination
nutzbar sind. Die Entformflächen können somit mit zusätzlichen Funktionen ausgestattet werden und als Montagehilfe beim Einbau des Stators in die Pumpe und/oder als Handhabungshilfe in der Herstellung dienen. Hierbei können die Entformflächen insbesondere als Angriffsflächen für ein Handhabungswerkzeug oder Handhabungsmittel oder für ein Montagewerkzeug geeignet oder vorgesehen sein. Die Handhabung in der Herstellung kann hierbei insbesondere automatisiert erfolgen, etwa mittels eines Roboters. Zusätzlich oder alternativ hierzu können die Entformflächen auch als Hilfe bei einer manuellen Montage mit oder ohne Werkzeug bzw. einer manuellen Handhabung mit oder ohne Handhabungsmittel dienen.

Insbesondere ist die Innenauskleidung mit einem thermoplastischen Elastomer oder einem thermoplastischen Polyurethan ausgebildet. Eine derartige Materialwahl für die Innenauskleidung ermöglicht eine wirtschaftlichere und nachhaltigere Erzeugung des Stators, wobei insbesondere auch ein reduzierter "product carbon footprint" erreichbar ist. Das thermoplastische Elastomer oder das thermoplastische Polyurethan kann jeweils in einer Kombination mit einem thermoplastischen Mantel zudem die Recyclingfähigkeit des Stators verbessern.

In einer Ausgestaltung ist der Mantel mit einem Polyamid oder einem Polypropylen oder einem thermoplastischen Polyurethan ausgebildet.

Gemäß einer weiteren Weiterbildung ist vorgesehen, dass
- die Innenauskleidung mit einem thermoplastischen Elastomer und der Mantel mit einem Polypropylen ausgebildet sind; oder dass
- die Innenauskleidung mit einem thermoplastischen Elastomer und der Mantel mit einem Polyamid ausgebildet sind; oder dass
- die Innenauskleidung mit einem thermoplastischen Polyurethan und der Mantel mit einem Polyamid ausgebildet sind; oder dass
- die Innenauskleidung mit einem weich eingestellten thermoplastischen Polyurethan und der Mantel mit einem hart eingestellten thermoplastischen Polyurethan ausgebildet sind.

Somit sind eine Vielzahl von beispielhaften Materialkombinationen möglich, um einen wirtschaftlichen, nachhaltigen Stator für eine Exzenterschneckenpumpe zu schaffen, der für die unterschiedlichsten Anwendungsbereiche angepasst ist, etwa hinsichtlich des zu fördernden Mediums und/oder der Beständigkeit des Stators in Kontakt mit diesem Medium. Zudem können die vorstehend genannten Materialkombinationen für Mantel und Innenauskleidung die Recyclingfähigkeit erheblich verbessern.

In einer alternativen Ausgestaltung der Erfindung kann vorgesehen sein, dass die Innenauskleidung mit einem vernetzten Elastomer ausgebildet ist und insbesondere dass der Mantel mit einem Polyamid ausgebildet ist. Beispielsweise durch die Nutzung eines Spritzgießverfahrens, beispielsweise Zweikomponenten-Spritzgießverfahrens oder zweistufigen Spritzgießverfahrens, kann hierbei erreicht werden, dass die Innenauskleidung als Elastomerkomponente direkt mit dem Mantel verbunden wird, also einen Direktverbund bildet, ohne Zwischenschaltung einer oder mehrerer Haftvermittlungsschicht(en). Dies ermöglicht wiederum eine Vereinfachung des Herstellverfahrens, wobei eine Vielzahl an Bearbeitungsschritten für den Mantel sowie für eine aufwändige Vorbereitung des Mantels zur Sicherstellung einer guten Anhaftung vermieden werden. Auch Beschichtungsmittel zur Haftvermittlung werden hierbei vorteilhaft eingespart. Es kann somit ein Statorkörper mit einem Kunststoff-Kautschuk-Direktverbund hergestellt werden. Dieser kann unabhängig von der Mantelgeometrie erzeugbar sein, beispielsweise auch mit einem zylindrischen Mantel. Der Kunststoff-Kautschuk-Direktverbund ist insbesondere mittels einer hierfür geeigneten Kombination des thermoplastischen Kunststoffmaterials für den Mantel und des Elastomers für die Innenauskleidung realisierbar, wobei für den Mantel insbesondere ein Polyamid bevorzugt wird. Eine derartige Ausgestaltung ermöglicht wiederum die Erzeugung eines Stators in wirtschaftlicherer und nachhaltigerer Weise.

In einer Ausgestaltung des vierten Aspekts kann der Stator ferner einen stützenden Mantel aufweisen, wobei der Mantel als eine separate Komponente hergestellt und die Innenkomponente in dem Mantel aufgenommen ist oder der Mantel mit der Innenauskleidung zu einem Statorkörper verbunden ist. Vorzugsweise ist der Mantel hierbei mit einem thermoplastischen Kunststoffmaterial ausgebildet, wobei der Mantel insbesondere mit einem Polyamid oder einem Polypropylen oder einem thermoplastischen Polyurethan ausgebildet ist.

In Ausgestaltungen des vierten Aspekts kann vorgesehen sein, dass
- die Innenauskleidung oder Innenkomponente mit einem thermoplastischen Elastomer und der Mantel mit einem Polypropylen ausgebildet sind; oder dass
- die Innenauskleidung oder Innenkomponente mit einem thermoplastischen Elastomer und der Mantel mit einem Polyamid ausgebildet sind; oder dass
- die Innenauskleidung oder Innenkomponente mit einem thermoplastischen Polyurethan und der Mantel mit einem Polyamid ausgebildet sind; oder dass
- die Innenauskleidung oder Innenkomponente mit einem weich eingestellten thermoplastischen Polyurethan und der Mantel mit einem hart eingestellten thermoplastischen Polyurethan ausgebildet sind.

In einer Weiterbildung des vierten Aspekts der Erfindung kann der Mantel außenseitig mindestens abschnittsweise eine schraubflächenartige Außenfläche aufweisen und die schraubflächenartige Außenfläche bereichsweise mindestens durch zusätzliche Entformflächen modifiziert sein.

Die erfindungsgemäß vorgeschlagenen Statoren können jeweils Anwendung beispielsweise als Baustoffstator finden, wobei stattdessen eine Vielfalt anderer Anwendungsfälle der gemäß der Erfindung vorgeschlagenen Statoren für die verschiedensten Fördermedien sowie die verschiedensten Exzenterschneckenpumpen und Anwendungsfälle ebenfalls möglich und nützlich sind.

### KURZBESCHREIBUNG DER ZEICHNUNGEN

Die Erfindung wird ausführlicher mit Verweis auf beispielhafte Ausführungsformen beschrieben, die in den beiliegenden Zeichnungen dargestellt sind.

Die beiliegenden Zeichnungen sind enthalten, um ein weiteres Verständnis dieser Erfindung zu ermöglichen und sind in diese Beschreibung einbezogen und stellen einen Teil davon dar. Die Zeichnungen illustrieren die Ausführungsformen dieser Erfindung und dienen gemeinsam mit der Beschreibung der Erklärung der Grundsätze der Erfindung. Andere Ausführungsformen dieser Erfindung und viele der vorgesehenen Vorteile dieser Erfindung sind leicht zu verstehen, wenn sie durch Verweis auf die folgende ausführliche Beschreibung besser verständlich werden. Die Elemente der Zeichnungen sind nicht notwendigerweise im gleichen Maßstab zueinander gezeichnet. Gleiche Bezugszeichen bezeichnen entsprechend ähnliche Teile.
- Fig. 1: zeigt eine Exzenterschneckenpumpe gemäß einem Ausführungsbeispiel in einer schematisch vereinfachten Seitenansicht;
- Fig. 2: zeigt einen Stator für die Exzenterschneckenpumpe der Fig. 1 gemäß dem Ausführungsbeispiel in einer Seitenansicht;
- Fig. 3: zeigt den Stator der Fig. 2 in einer Ansicht in einem Querschnitt A-A, wie in Fig. 2 angedeutet;
- Fig. 4: zeigt den Stator der Fig. 2 in einer Ansicht in einem Längsschnitt B-B, wie in Fig. 2 angedeutet;
- Fig. 5: zeigt den Stator der Fig. 2 in einer Ansicht in einem weiteren Querschnitt C-C, wie in Fig. 4 angedeutet;
- Fig. 6: zeigt den Stator gemäß dem Ausführungsbeispiel der Fig. 2 in einer ersten perspektivischen Ansicht;
- Fig. 7: zeigt ein Detail D der perspektivischen Ansicht aus Fig. 6;
- Fig. 8: zeigt eine weitere perspektivische Ansicht des Stators in Übereinstimmung mit dem Ausführungsbeispiel der Fig. 2;
- Fig. 9: zeigt einen Stator für eine Exzenterschneckenpumpe wie jene der Fig. 1 gemäß einem anderen Ausführungsbeispiel in einer Seitenansicht;
- Fig. 10: zeigt den Stator der Fig. 9 in einer Ansicht in einem Längsschnitt F-F, wie in Fig. 9 angedeutet;
- Fig. 11: zeigt den Stator der Fig. 9 in einer Ansicht in einem Querschnitt E-E, wie in Fig. 9 angedeutet;
- Fig. 12: zeigt den Stator der Fig. 9 in einer Ansicht in einem weiteren Querschnitt G-G, wie in Fig. 10 angedeutet;
- Fig. 13: zeigt den Stator der Fig. 9 in einer ersten perspektivischen Ansicht; und
- Fig. 14: zeigt eine weitere perspektivische Ansicht des Stators der Fig. 9.

In den Figuren bezeichnen gleiche Bezugszeichen gleiche oder funktional ähnliche Bauteile, wenn nicht anders angegeben. Alle Richtungsbezeichnungen, wie "oben", "unten", "links", "rechts", "über", "unter", "horizontal", "vertikal", "hinten", "vorne" und ähnliche Begriffe werden nur zu Erklärungszwecken verwendet und sollen die Ausführungsformen nicht auf die spezifischen Anordnungen beschränken, die in den Zeichnungen dargestellt sind.

### AUSFÜHRLICHE BESCHREIBUNG DER ERFINDUNG

In Fig. 1 ist eine Exzenterschneckenpumpe 1 in einer schematisch vereinfachten Seitenansicht gezeigt. Die Exzenterschneckenpumpe 1 weist einen Stator 3 auf, der zufuhrseitig bei dem gezeigten Ausführungsbeispiel mit einem Gehäuse 6 gekoppelt ist. Wie durch einen Pfeil 64 schematisch angedeutet ist, vermittelt das Gehäuse 6 die Zufuhr eines Fördermediums zu einer Eingangsseite des Stators 3. Ausgangsseitig wird das zu fördernde Medium in einer in Fig. 1 mit einem Pfeil 66 angedeuteten Förderrichtung ausgefördert. Es versteht sich jedoch, dass die Exzenterschneckenpumpe 1 der Fig. 1 exemplarisch und beispielhaft dargestellt ist und dass der Stator 3, der nachfolgend näher beschrieben wird, und dessen Varianten bei anderen Arten von Exzenterschneckenpumpen 1 in analoger Weise Anwendung finden können.

Der Stator 3 ist eine längliche Komponente mit einer Statorlängsrichtung L. Entlang der Richtung L weist der Stator 3 einen Durchgang 13 mit einer schraubflächenartig gewundenen Innenoberfläche, in Fig. 1 nicht näher gezeigt, auf. In dem Durchgang 13 ist ein Rotor 4 mit einer schraubflächenartig gewundenen Außenoberfläche angeordnet. Der Rotor 4 kann im Betrieb der Exzenterschneckenpumpe 1 in dem Durchgang 13 des Stators 3 exzentrisch rotieren. Zum Antreiben des Rotors 4 dient ein Antrieb 10, aufweisend zum Beispiel einen Elektromotor.

Ein Stator 3 gemäß einem Ausführungsbeispiel, der in der Exzenterschneckenpumpe 1 der Fig. 1 zum Einsatz kommen kann, ist in den Fig. 2 bis 8 illustriert.

Der Stator 3 ist mit einem Statorkörper 15 ausgebildet. Der Statorkörper 15 ist rohrähnlich geformt und weist einen stützenden, rohrartigen Mantel 19 auf, der innenseitig mit einer elastischen Innenauskleidung 21 versehen ist. Während der Mantel 19 somit eine mechanische Stützfunktion aufweist und aus einem relativ starren Material ausgebildet ist, ist die Innenauskleidung 21 aus einem Material mit elastomerartigen Eigenschaften gefertigt. Entlang der Statorlängsrichtung L ist der Statorkörper 15 mit dem Durchgang 13 versehen, der den Rotor 4 aufnimmt. Eine schraubflächenartig gewundene Innenoberfläche 91 der Innenauskleidung 21 umgibt den Durchgang 13, tritt im Betrieb mit dem Rotor 4 in Zusammenwirkung, und ist in den Fig. 3 bis 5 bezeichnet. Die Innenoberfläche 91 ist bei dem in den Figuren 2 bis 8 gezeigten Ausführungsbeispiel zweigängig schraubflächen- oder helixförmig gewunden.

Bei dem Ausführungsbeispiel der Fig. 2-8 sind der Mantel 19 und die Innenauskleidung 21 jeweils aus einem thermoplastischen Kunststoffmaterial gefertigt und miteinander direkt, ohne Vermittlung einer zwischengeschalteten, eigens aufgebrachten haftverbessernden Schicht, fest verbunden. Hierbei ist das thermoplastische Material der Innenauskleidung 21 ein thermoplastisches Elastomer, abgekürzt TPE, oder ein thermoplastisches Polyurethan, abgekürzt TPU, während als das thermoplastische Kunststoffmaterial des Mantels 19 insbesondere ein Polyamid, abgekürzt PA, oder ein Polypropylen, abgekürzt PP, oder ein thermoplastisches Polyurethan (TPU), gewählt ist. Indem der stützende Mantel 19 aus einem thermoplastischen Kunststoffmaterial ausgebildet wird und ein thermoplastisches Elastomer oder thermoplastisches Polyurethan für die relativ weiche Innenauskleidung 21 vorgesehen wird, kann eine feste und zuverlässige Anhaftung von Mantel 19 und Innenauskleidung 21 erreicht werden.

Beispielsweise sind in Varianten des Ausführungsbeispiels der Fig. 2-8 folgende Materialkombinationen für den Mantel 19 und die Innenauskleidung 21 des Statorkörpers 15 vorgesehen:
- der Mantel 19 ist aus PP gefertigt, die Innenauskleidung 21 aus TPE; oder
- der Mantel 19 ist aus PA gefertigt, die Innenauskleidung 21 aus TPE; oder
- der Mantel 19 ist aus PA gefertigt, die Innenauskleidung 21 aus TPU; oder
- der Mantel 19 ist aus TPU gefertigt, die Innenauskleidung 21 ebenfalls aus TPU.

Hierbei ist jeweils durch eine geeignete Einstellung der thermoplastischen Kunststoffe das Material des Mantels 19 relativ starr und hart ausgebildet, während das Material der Innenauskleidung 21 relativ weich und elastisch nachgiebig ausgeführt ist. Auf diese Weise kann mit geeigneter Dimensionierung des Rotors 4 der Rotor 4 mit der Innenoberfläche 91 der Innenauskleidung 21 eine Dichtlinie jeweils um Förderkammern, die sich zwischen der Innenoberfläche 91 und dem Rotor 4 bilden, ausbilden, wodurch die Exzenterschneckenpumpe 1 einen Druck aufbauen und halten kann. Der Mantel 19 kann durch seine relativ starre, harte Ausgestaltung seine mechanische Stützfunktion für die Innenauskleidung 21 erfüllen und Druckstabilität ermöglichen.

In einer der oben genannten beispielhaften Varianten des Ausführungsbeispiels ist somit die Innenauskleidung 21 aus einem weich eingestellten thermoplastischen Polyurethan und der Mantel 19 aus einem hart eingestellten thermoplastischen Polyurethan ausgebildet. Somit kann ein derartiger Stator 3 als aus einem Monomaterial, bei dieser Variante TPU, gefertigt angesehen werden. Ein solcher Stator 3 kann in einfacher Weise nach Ablauf seiner Lebensdauer, d.h. falls der Verschleiß des Stators 3 ein tolerierbares Maß überschreitet, gereinigt, als Ganzes dem Recycling zugeführt und hierbei beispielsweise zerkleinert und zu einem wiederverwendbaren Thermoplastgranulat verarbeitet werden. Die anderen vorstehend genannten thermoplastischen Materialkombinationen können sich mit Blick auf die Recyclingfähigkeit ebenfalls als vorteilhaft erweisen.

Die Innenauskleidung 21 weist an ihrer Innenseite die Innenoberfläche 91 auf und ist radial außenseitig gesehen an einer im Wesentlichen schraubflächenartigen, der Innenoberfläche 91 ähnlichen Verbindungsfläche 28, siehe Fig. 3 und 4, mit dem Mantel 19 an dessen Innenseite verbunden. Fig. 3-5 illustrieren ferner, dass die Innenauskleidung 21 eine im Wesentlichen gleichmäßige, mithin zumindest weitgehend konstante Wandstärke t21 aufweist, die in den Figuren schematisch angedeutet ist.

Der Mantel 19 weist außenseitig ebenfalls eine schraubflächenartige Außenfläche 31 auf, die bei dem gezeigten Ausführungsbeispiel wiederum zweigängig ausgebildet ist. Die Außenoberfläche 31 folgt im Wesentlichen der Verbindungsfläche 28 und der Innenoberfläche 91 parallel. Auf diese Weise ist der Mantel 19 ebenfalls mit einer Wandstärke t19 ausgebildet, die über große Teile des Mantels 19 hinweg im Wesentlichen gleichmäßig und weitgehend konstant ist. Dies ist material- und damit ressourcensparend und trägt, wie auch die gleichmäßige Wandstärke t21 der Innenauskleidung 21, zu einer guten Herstellbarkeit bei.

Die Fig. 2 sowie 6 bis 8 illustrieren die Außenoberfläche 31 in verschiedenen Ansichten. Hierbei gliedert sich die Außenoberfläche 31 in mehrere als Schraubflächenstücke ausgebildete Teilflächen, wobei einige dieser beispielhaft mit 32, 33, 34, 35 bezeichnet sind. Die Teilfläche 32 ist in einem Längsschnitt gesehen eine Gipfelfläche, die Teilfläche 33 eine erste geneigte, fallende Flanke, die Teilfläche 34 eine Talfläche und die Teilfläche 35 eine zweite geneigte, steigende Flanke eines der Schraubengänge der Außenkontur des Statorkörpers 15. Einer oder beide der stirnseitigen Endbereiche des Statorkörpers 15 können mit Anschluss- oder Abschlussgeometrien, etwa in Form abgesetzter zylindrischer Endabschnitte 16 und/oder 17, siehe Fig. 2, 6 und 8, versehen sein, deren äußere Oberflächen nicht Teil der schraubflächenartig ausgebildeten Außenoberfläche 31 sind.

Die als zweigängige Schraubfläche ausgebildete Außenfläche 31 ist bei dem in den Figuren gezeigten Ausführungsbeispiel in einer Vielzahl von Teilbereichen durch die Einbringung von Flächenabschnitten 36, die von der Schraubflächenform abweichen, modifiziert.

Zur Herstellung des Stators 3 wird der Statorkörper 15 in einem Zweikomponenten-Spritzgießverfahren oder in einem mindestens zweistufigen Gießverfahren, das insbesondere zwei separat geführte Spritzgießschritte beinhaltet, hergestellt.

Ein Zweikomponenten-Spritzgießverfahren zur Herstellung des Statorkörpers 15 kann vorteilhaft und wirtschaftlich in einem schieberlosen Zweiplattenwerkzeug durchgeführt werden, etwa als ein Umsetzverfahren. Hierbei weist das Zweiplattenwerkzeug beispielhaft zwei Kavitäten auf, eine erste zur Formgebung der Innenauskleidung 21 sowie eine zweite zur Formgebung des Mantels 19. Nach einem Spritzgießen der Innenauskleidung 21 kann diese aus der ersten in die zweite Kavität umgesetzt und dort mit dem vorgesehenen Material zur Bildung des Mantels 19, wie oben beschrieben, umspritzt werden. In einer Variante des Ausführungsbeispiels kann stattdessen vorgesehen sein, dass in einem Zweikomponenten-Spritzgießverfahren zunächst der Mantel 19 spritzgegossen wird, dann die Innenauskleidung 21, mit der der Mantel 19 ausgespritzt wird. Die Nutzung eines Zweikomponenten-Spritzgießverfahrens erleichtert es, eine gute, zuverlässige Verbindung von Mantel 19 und Innenauskleidung 21 zu erzielen.

Während das Material, welches zur Herstellung der Innenauskleidung 21 vorgesehen ist, wie oben beschrieben eine elastische Nachgiebigkeit aufweist, wird für den Mantel 19 ein eher starres, festes mechanisches Verhalten angestrebt. Um zu verhindern, dass die schraubflächenartig ausgebildete Außenoberfläche 31 zusammen mit den starren Materialeigenschaften des Mantels 19 durch Hinterschneidungen ein Auseinanderfahren der Werkzeugplatten eines einfachen, schieberlosen Zweiplattenwerkzeugs behindern würde, sind derartige Hinterschneidungen, in Richtung zu der Mittelebene M hin gesehen, durch die Flächenabschnitte 36 beseitigt. Die Mittelebene M bildet hierbei die Trennebene des Formungswerkzeugs. Somit dienen die Flächenabschnitte 36 als Entformflächen, die die Nutzung eines einfachen Werkzeugs zur Herstellung des Mantels 19 ermöglichen und somit zur Senkung der Herstellungskosten beitragen können.

Die Wandstärke t19 des Mantels 19 ist im Bereich der Entformflächen 36 verglichen mit anderen Bereichen des Mantels 19, in denen dieser die unmodifizierte schraubflächenartige Außenfläche 31 aufweist, reduziert. Dies illustriert beispielhaft und schematisch vereinfacht Fig. 3 im Querschnitt A-A. Beispielsweise kann im Bereich der Entformflächen die Wandstärke t19 bis auf etwa 50 Prozent der Wandstärke des Mantels 19 in Bereichen unmodifizierter schraubflächenartiger Außenfläche 31 reduziert sein.

Die Darstellung der Wandstärken t21 und t19 in den Figuren versteht sich als Illustration, wobei durch die Schraubflächenformen die eigentliche Wandstärke in den achsnormalen Querschnitten und dem achsparallelen Längsschnitt verzerrt dargestellt sein kann.

Um die Hinterschneidungen, die ein einfaches Trennen des Formungswerkzeugs behindern würden, zu entfernen, sind die Entformflächen 36 - siehe Fig. 2, 3, 6-8 - bezüglich der Mittelebene M des Stators 3, in der auch die Statorlängsachse L liegt, beidseits der Mittelebene M außenseitig am Mantel 19 angeordnet und jeweils der Mittelebene M benachbart vorgesehen. Hierbei sind außenseitig an dem Mantel 19 an zwei einander gegenüberliegenden Längsseiten 45 und 46 des Stators 3 jeweils zwei oder mehr der Entformflächen 36 vorgesehen. Insbesondere ist für jeden Durchtritt der unmodifizierten Schraubfläche, auf deren Basis die Außenfläche 31 gebildet ist, durch die Mittel- und Trennebene M je eine Entformfläche 36 zu jeder Seite der Mittelebene M hin vorgesehen.

Die Entformflächen 36 können beispielhaft mit einer Rundung oder Krümmung oder im Wesentlichen eben ausgebildet sein. Bei dem Ausführungsbeispiel der Fig. 2 bis 8, siehe etwa Fig. 6 bis 8, weisen die Entformflächen 36 jeweils eine leichte Krümmung auf, sind jeweils jedoch aus parallelen Erzeugenden normal zur Mittelebene M gebildet. Unterschiedliche, ebene oder nicht-ebene Ausgestaltungen der Entformflächen 36 sind denkbar, sofern sie geeignet sind, die Hinterschneidung nahe der Mittelebene M zu verhindern.

Die Entformflächen 36 an beiden Längsseiten 45 und 46 sind zudem derart ausgebildet und angeordnet, dass die Entformflächen 36 oder mindestens einige dieser zur Handhabung des Stators 3 bzw. des Statorkörpers 15 oder des Mantels 19 oder beider bei der Herstellung des Stators 3 und/oder zur Handhabung des Stators 3 bei dessen Montage auf dem Rotor 4 verwendet werden können. Zum Beispiel können die Entformflächen 36 oder einige dieser das Herausnehmen des fertigen Statorkörpers 15 aus dem Formungswerkzeug, nach dem Spritzgießen des Mantels 19, erleichtern.

Beispielsweise können hierbei die Entformflächen 36 als Angriffsflächen für ein Montagewerkzeug oder Handhabungswerkzeug oder -mittel dienen. In Fig. 3 ist ein Werkzeug oder Mittel 55 für die Montage oder Handhabung schematisch und rein beispielhaft gezeigt. Die Entformflächen 36 können somit beispielsweise gut geeignet sein, um den fertig spritzgegossenen Statorkörper 15 automatisiert, zum Beispiel mittels eines Roboters und eines Greifers als Handhabungsmittel 55, aus dem Formungswerkzeug zu entnehmen. Zudem können die Entformflächen 36 das Aufdrehen des Stators 3 auf den Rotor 4, manuell oder mittels des Montagewerkzeugs 55, beim Kunden vereinfachen. Eine ebene oder mindestens teilweise ebene Ausbildung der Entformflächen 36 kann für deren Nutzung zur Montage und/oder Handhabung, wie soeben beschrieben, zweckmäßig sein, wobei dies nicht zwingend ist und anders geformte, etwa leicht gekrümmte Entformflächen 36 zur Erleichterung von Montage und/oder Handhabung ebenfalls gleichermaßen zweckdienlich sein können.

Wenngleich es bevorzugt ist, die Entformflächen 36 wie vorstehend erläutert vorzusehen, um eine einfache und wirtschaftliche Herstellung zu ermöglichen, können bei einer anderen Variante des im Vorstehenden unter Bezugnahme auf Fig. 2 bis 8 beschriebenen Ausführungsbeispiels die Entformflächen 36 fehlen und ein aufwändigeres Formungswerkzeug genutzt werden.

In einer weiteren Variante des im Vorstehenden unter Bezugnahme auf Fig. 2 bis 8 beschriebenen Ausführungsbeispiels kann der Statorkörper 15 statt in einem Zweikomponenten-Spritzgießverfahren in einem zweistufigen Gießverfahren hergestellt werden. Hierbei wird zunächst der Mantel 19 mittels Spritzgießens aus dem gewählten Material separat gefertigt und die fertigen Mäntel 19 zu einem späteren Zeitpunkt jeweils mit der Innenauskleidung 21 ausgespritzt, die Innenauskleidung 21 somit mittels Spritzgießens aus dem gewählten thermoplastischen Kunststoff, insbesondere TPE oder TPU, jeweils in dem Mantel 19 ausgebildet. Alternativ kann in einer wiederum weiteren Variante des Ausführungsbeispiels jedoch zunächst die Innenauskleidung 21 separat durch Spritzgießen aus dem gewählten thermoplastischen Kunststoff, insbesondere TPE oder TPU, gefertigt und die fertigen Innenauskleidungen 21 später in einem eigenen Arbeitsgang jeweils mittels Spritzgießens mit dem Mantel 19 versehen werden.

Bei den vorstehenden Ausführungsbeispielen bildet der Mantel 19 mit der Innenauskleidung 21 bevorzugt jeweils einen Direktverbund, bei dem eine eigens aufgebrachte Haftvermittlerschicht zwischen Mantel 19 und Innenauskleidung 21 nicht benötigt wird.

In weiteren Varianten des vorstehend unter Bezugnahme auf Fig. 1-8 erläuterten Ausführungsbeispiels kann vorgesehen sein, dass die Innenauskleidung 21, anstelle dauerhaft und haftend mit dem Mantel 19 verbunden zu sein, stattdessen lösbar in einem Mantel angeordnet wird. Hierzu wird eine Innenkomponente 21, die wie oben für die Innenauskleidung 21 beschrieben ausgebildet, jedoch als separate Komponente verwendet wird, hergestellt. Als Material zur Bildung der Innenkomponente wird hierbei ein thermoplastisches Elastomer oder ein thermoplastisches Polyurethan vorgesehen, aus dem die Innenkomponente mittels eines Spritzgießverfahrens hergestellt wird. Die erhaltene Innenkomponente wird dann als separates Teil in einem stützenden Mantel ohne Haftverbindung zu diesem aufgenommen, wobei der Mantel aus einem thermoplastischen Kunststoff wie oben beschrieben, stattdessen aber auch aus einem Metall, hergestellt sein kann. Beispielsweise kann ein derartiger Mantel bei dieser Variante geometrisch im Wesentlichen wie zu den Fig. 1-8 beschrieben ausgebildet sein. Es kann vorgesehen sein, dass bei dieser Variante der Mantel geöffnet oder zerlegt werden kann, um die Innenkomponente aus TPE oder TPU in den Mantel einfügen zu können.

Bei einem anderen Ausführungsbeispiel der Erfindung kann vorgesehen sein, dass der Mantel 19 wie bei den vorstehend erläuterten Ausführungsbeispielen aus einem thermoplastischen, vorzugsweise relativ hart eingestellten Kunststoffmaterial ausgebildet wird, während die Innenauskleidung 21 anders als bei den vorstehenden Ausführungsbeispielen mit einem vernetzten Elastomer ausgebildet ist. Für den Mantel 19 kann ein geeignetes Polyamid als das thermoplastische Kunststoffmaterial gewählt sein, beispielsweise ein unter der Bezeichnung VESTAMID^{®} erhältliches Polyamid von Evonik Industries. Die Innenauskleidung 21 ist hierbei somit mit einem Gummimaterial, beispielsweise einem Synthesekautschuk, gebildet. Bei diesem Ausführungsbeispiel wird zunächst der Mantel 19 aus dem für diesen gewählten thermoplastischen Kunststoffmaterial spritzgegossen und dann die Innenauskleidung 21 mittels Spritzgießens des Elastomers in den Mantel 19 eingebracht. Auf diese Weise wird die Innenauskleidung 21 bei dem Einspritzen geformt und kann sich während der Vernetzung oder Vulkanisation das Elastomers mit dem Mantel 19 verbinden. Somit erfolgt auch bei diesem Ausführungsbeispiel der Erfindung die Herstellung des Statorkörpers in einem Zweikomponenten-Spritzgießverfahren oder zweistufigen Gießverfahren. Hierbei ist die Zusammensetzung des thermoplastischen Kunststoffmaterials des Mantels 19 derart gewählt, dass die Innenauskleidung 21 mit dem stützenden Mantel 19 eine gute Haftung eingeht, so dass ein Kunststoff-Kautschuk-Direktverbund realisiert werden kann und eine separat aufzubringende Haftvermittlerschicht wiederum entfallen kann.

Im Falle des vorbeschriebenen Ausführungsbeispiels mit einem Statorkörper 15, der mit einem Kunststoff-Kautschuk-Direktverbund gebildet ist, können die Geometrie von Mantel 19 und Innenauskleidung 21 wie oben unter Bezugnahme auf die Fig. 1-8 beschrieben ausgebildet sein, somit analog wie bei dem Ausführungsbeispiel mit thermoplastischer Innenauskleidung 21 etwa aus TPE oder TPU. In Varianten jedoch kann im Falle des Kunststoff-Kautschuk-Direktverbunds stattdessen vorgesehen sein, dass der thermoplastische Mantel 19 als ein im Wesentlichen zylindrisches Rohr mit zylindrischer Verbindungsfläche zu der Innenauskleidung ausgebildet ist. In einem solchen Falle variiert somit die Wandstärke der elastomeren Innenauskleidung.

In den Fig. 9 bis 14 ist ein Stator 103 gemäß einem noch weiteren Ausführungsbeispiel dargestellt. Der Stator 103 ist bis auf die nachfolgend beschriebenen Unterschiede ausgebildet wie der in den Fig. 2 bis 8 illustrierte Stator 3, und kann in einer exemplarischen Exzenterschneckenpumpe 1, wie in Fig. 1 illustriert, im Wesentlichen analog dem Stator 3 eingesetzt werden. Elemente und Merkmale des Stators 103, die jenen des Stators 3 entsprechen, sind mit Bezugsziffern versehen, die aus den Bezugsziffern der Merkmale des Stators 3 und jeweils Addieren von 100 zu diesen gebildet sind.

Der Stator 103 unterscheidet sich insbesondere darin vom Stator 3, dass ein Mantel 119 des Stators 103, gebildet aus einem thermoplastischen Kunststoffmaterial wie etwa einem Polyamid, einem Polypropylen oder einem hart eingestellten TPU, mit außenseitigen Versteifungsrippen 178, 179, 180 und 181 versehen ist, die sich jeweils im Wesentlichen parallel zu der Statorlängsachse L am Statorkörper 115 und somit am Stator 103 erstrecken. Die Versteifungsrippen 178-181 versteifen den Stator 103 gegen eine Biegung um eine Querachse und erhöhen dessen Festigkeit gegenüber mechanischen Kräften entlang der Statorlängsachse L.

Die Versteifungsrippen 178-181 sind bei der Herstellung des Mantels 119, insbesondere mittels Spritzgießens durch Umspritzen einer Innenauskleidung 121 oder beispielsweise beim Spritzgießen des Mantels 119 vor dem Ausspritzen desselben mit der Innenauskleidung 121, einstückig mit dem Mantel 119 gefertigt und somit aus dem gleichen thermoplastischen Kunststoffmaterial wie der Mantel 119 ausgebildet.

Die Versteifungsrippe 181 ist zusätzlich mit einer sich radial erstreckenden Ausnehmung 185, insbesondere einem runden Sackloch, ausgebildet, das zum Beispiel für Befestigungs- oder Verbindungszwecke etwa mittels einer Schraube genutzt werden kann. Die Ausnehmung 185 ist von einer hohlzylinderartigen Aufweitung der Rippe 181 umgeben, welche in einer Richtung quer zu einer Haupterstreckungsrichtung der Versteifungsrippe 181 durch zusätzliche Querrippen 182 auch seitlich versteift ist, um eventuelle Lasteinträge an der Stelle der Ausnehmung 185 in den Mantel 119 ableiten zu können.

Die vier Versteifungsrippen 178-181 sind im Querschnitt des Stators 103 gesehen in Abständen von im Wesentlichen 90 Grad um die Statorlängsachse L herum gleichmäßig verteilt angeordnet und erstrecken sich radial nach außen. Wenngleich vier Versteifungsrippen 178-181 für das Beispiel der Fig. 9-14 vorliegend gezeigt sind, versteht es sich, dass bei Varianten dieses Ausführungsbeispiel mehr oder weniger Versteifungsrippen vorgesehen sein können. Beispielsweise könnten nur zwei etwa einander um 180 Grad entgegengesetzt angeordnete Versteifungsrippen vorgesehen sein, oder es könnten mehr als vier Versteifungsrippen vorgesehen sein, etwa sechs oder acht, die insbesondere gleichmäßig über den Statorumfang verteilt angeordnet sind.

Die Innenauskleidung 121 ist bei dem Stator 103 gemäß dem Ausführungsbeispiel der Fig. 9-14 aus einem thermoplastischen Kunststoffmaterial mit elastomerartigen Eigenschaften, vorzugsweise einem TPE oder einem TPU, spritzgegossen.

Bei dem Ausführungsbeispiel der Fig. 9-14 liegt die Mittelebene M, die mit einer Trennebene eines Formungswerkzeugs, insbesondere Spritzgießwerkzeugs, für einen mit dem Mantel 119 und der Innenauskleidung 121 gebildeten Statorkörper 115 zusammenfällt, mittig innerhalb jeder der um 180 Grad entgegengesetzt angeordneten Versteifungsrippen 180 und 178, siehe Fig. 13, 9 und 11.

Entformflächen 136 sind, bis auf den Bereich der Rippen 180, 178, an einer Außenfläche 131 des Mantels 119 in einer Weise analog den Entformflächen 36 angeordnet, um Hinterschneidungen in Blickrichtung auf die Mittel- und Trennebene M hin zu beseitigen. Mit Ausnahme der Entformflächen 136, der Bereiche der Versteifungsrippen 178-182 und der Ausnehmung 185 ist die Außenfläche 131, analog dem Ausführungsbeispiel der Fig. 2-8, im Wesentlichen schraubflächenartig ausgebildet, in Fig. 9-14 wiederum zweigängig schraubflächenartig. Eine Schraubfläche, auf der die Außenfläche 131 basiert, ist folglich sowohl durch die Rippen 178-182 als auch durch die Entformflächen 136 modifiziert.

Die Schnittansichten der Fig. 10 und 11 machen zudem deutlich, dass eine Wandstärke t121 des Mantels 121, wie auch bei dem Ausführungsbeispiel der Fig. 2-8, im Wesentlichen konstant ist, was die Herstellbarkeit der Innenauskleidung 121 insbesondere aus TPE oder TPU verbessert, und dass eine Wandstärke t119 im Bereich der Entformflächen 136 gegenüber anderen Bereichen des Mantels 119, in denen dessen Außenfläche 131 schraubflächenartig gestaltet ist, reduziert ist, im Wesentlichen analog dem oben für die Wandstärke t19 Beschriebenen.

Der Stator 103 kann in Varianten desselben modifiziert werden wie oben für die Varianten des Stators 3 beschrieben, und kann ferner in einem wiederum anderen Ausführungsbeispiel alternativ mit einem Kunststoff-Kautschuk-Direktverbund gebildet werden wie oben ebenfalls für eine Variante des Stators 3 beschrieben.

Wenngleich die Erfindung vorstehend anhand bevorzugter Ausführungsbeispiele vollständig beschrieben wurde, ist sie nicht darauf beschränkt, sondern auf vielfältige Art und Weise modifizierbar.

### Liste der Referenzzeichen

- 1: Exzenterschneckenpumpe
- 3, 103: Stator
- 4: Rotor
- 6: Gehäuse
- 10: Antrieb
- 13, 113: Durchgang (Stator)
- 15, 115: Statorkörper
- 16, 116: Endabschnitt (Statorkörper)
- 17, 117: Endabschnitt (Statorkörper)
- 19, 119: Mantel
- 21, 121: Innenauskleidung oder Innenkomponente
- 28, 128: Verbindungsfläche
- 31, 131: Außenfläche (Mantel)
- 32, 132: Außenflächenteil (Mantel)
- 33, 133: Außenflächenteil (Mantel)
- 34, 134: Außenflächenteil (Mantel)
- 35, 135: Außenflächenteil (Mantel)
- 36, 136: Entformfläche
- 45, 145: erste Längsseite (Stator)
- 46, 146: zweite Längsseite (Stator)
- 55: Handhabungs- oder Montagewerkzeug
- 64: Zufuhr des Förderguts
- 66: Förderrichtung
- 178, 179: Versteifungsrippe
- 180, 181: Versteifungsrippe
- 182: Querrippe
- 185: Ausnehmung
- 91, 191: Innenoberfläche (Stator)
- t19, t119: Wandstärke (Mantel)
- t21, t121: Wandstärke (Innenauskleidung)
- L: Statorlängsachse (Stator)
- M: Mittelebene (Stator)

## Patentansprüche

1. Stator (3; 103) für eine Exzenterschneckenpumpe (1), mit einem Statorkörper (15; 115) aufweisend einen stützenden Mantel (19; 119) und eine elastische Innenauskleidung (21; 121), mit der der Mantel (19; 119) versehen ist, wobei der Mantel (19; 119) und die Innenauskleidung (21; 121)jeweils mit einem thermoplastischen Kunststoffmaterial ausgebildet sind.

2. Stator für eine Exzenterschneckenpumpe nach Anspruch 1, **dadurch gekennzeichnet, dass** der Statorkörper (15; 115) in einem Zweikomponenten-Spritzgießverfahren hergestellt ist.

3. Stator (3; 103) für eine Exzenterschneckenpumpe (1), mit einem Statorkörper (15; 115) aufweisend einen stützenden Mantel (19; 119) und eine elastische Innenauskleidung (21; 121), mit der der Mantel (19; 119) versehen ist, wobei der Mantel (19; 119) mit einem thermoplastischen Kunststoffmaterial ausgebildet ist, die Innenauskleidung (21; 121) mit einem Material mit elastomerartigen Eigenschaften ausgebildet ist und der Statorkörper (15; 115) in einem Zweikomponenten-Spritzgießverfahren oder in einem mindestens zweistufigen Gießverfahren hergestellt ist.

4. Stator für eine Exzenterschneckenpumpe nach einem der vorstehenden Ansprüche, **dadurch gekennzeichnet, dass** der Mantel (19; 119) mit der Innenauskleidung (21; 121) einen Direktverbund bildet.

5. Stator für eine Exzenterschneckenpumpe nach einem der vorstehenden Ansprüche, **dadurch gekennzeichnet, dass** die Innenauskleidung (21; 121) mit einer im Wesentlichen gleichmäßigen Wandstärke (t21; t121) ausgebildet ist.

6. Stator für eine Exzenterschneckenpumpe nach einem der vorstehenden Ansprüche, **dadurch gekennzeichnet, dass** der Mantel (19; 119) innenseitig an einer mindestens abschnittsweise schraubflächenartig, insbesondere zweigängig schraubflächenartig, ausgebildeten Verbindungsfläche (28; 128) mit der Innenauskleidung (21; 121) verbunden ist.

7. Stator für eine Exzenterschneckenpumpe nach einem der vorstehenden Ansprüche, **dadurch gekennzeichnet, dass** der Mantel (19; 119) außenseitig mindestens abschnittsweise eine schraubflächenartige Außenfläche (31; 131), insbesondere zweigängig schraubflächenartige Außenfläche (31; 131), aufweist.

8. Stator für eine Exzenterschneckenpumpe nach Anspruch 7, **dadurch gekennzeichnet, dass** die schraubflächenartige Außenfläche (31; 131) bereichsweise mindestens durch zusätzliche Entformflächen (36; 136) modifiziert ist.

9. Stator (3; 103) für eine Exzenterschneckenpumpe, mit einem Statorkörper (15; 115) aufweisend einen Mantel (19; 119) und eine elastische Innenauskleidung (21; 121), mit der der Mantel (19; 119) innenseitig versehen ist, wobei der Mantel (19; 119) außenseitig mindestens abschnittsweise eine schraubflächenartige Außenfläche (31; 131) aufweist, die bereichsweise mindestens durch zusätzliche Entformflächen (36; 136) modifiziert ist.

10. Stator für eine Exzenterschneckenpumpe nach Anspruch 8 oder 9, **dadurch gekennzeichnet, dass** die Entformflächen (36; 136) jeweils im Wesentlichen eben oder mindestens abschnittsweise im Wesentlichen eben ausgebildet sind oder dass die Entformflächen (36; 136) jeweils gekrümmt ausgebildet sind, und insbesondere hierbei aus zueinander parallelen Erzeugenden gebildet sind.

11. Stator für eine Exzenterschneckenpumpe nach einem der Ansprüche 8 bis 10, **dadurch gekennzeichnet, dass** im Bereich der Entformflächen (36; 136) eine Wandstärke (t19; t119) des Mantels (19; 119) im Vergleich mit anderen Bereichen des Mantels (19; 119), in denen dieser die schraubflächenartige Außenfläche (31; 131) aufweist, reduziert ist.

12. Stator für eine Exzenterschneckenpumpe nach einem der Ansprüche 8 bis 11, **dadurch gekennzeichnet, dass** bezüglich einer Mittelebene (M) des Stators (3; 103), in der eine Statorlängsachse (L) desselben liegt, die Entformflächen (36; 136) beidseits der Mittelebene (M) außenseitig an dem Mantel (19; 119) angeordnet sind und insbesondere dass die Entformflächen (36) der Mittelebene (M) benachbart angeordnet sind oder der Mantel (119) außenseitig mit Versteifungsrippen (178-181) versehen ist und die Entformflächen (136) mindestens einer der Versteifungsrippen (178, 180) benachbart angeordnet sind.

13. Stator für eine Exzenterschneckenpumpe nach einem der Ansprüche 8 bis 12, **dadurch gekennzeichnet, dass** außenseitig an dem Mantel (19; 119) an beiden gegenüberliegenden Längsseiten (45, 46; 145, 146) des Stators (3; 103) jeweils zwei oder mehr der Entformflächen (36; 136) vorgesehen sind.

14. Stator für eine Exzenterschneckenpumpe nach einem der Ansprüche 8 bis 13, **dadurch gekennzeichnet, dass** die Entformflächen (36; 136) derart ausgebildet und angeordnet sind, dass die Entformflächen (36; 136) oder mindestens einige dieser
zur Handhabung des Stators (3; 103) oder des Mantels (19; 119) oder beider bei der Herstellung des Stators (3; 103) oder
zur Handhabung des Stators (3; 103) bei der Montage desselben auf einem Rotor (4) der Exzenterschneckenpumpe (1) oder
für derartige Handhabungsvorgänge in Kombination nutzbar sind, insbesondere als Angriffsflächen für ein Handhabungswerkzeug (55) oder ein Montagewerkzeug (55) geeignet oder vorgesehen sind.

15. Stator für eine Exzenterschneckenpumpe nach einem der vorstehenden Ansprüche, **dadurch gekennzeichnet, dass** die Innenauskleidung (21; 121) mit einem thermoplastischen Elastomer oder einem thermoplastischen Polyurethan ausgebildet ist.

16. Stator für eine Exzenterschneckenpumpe nach einem der vorstehenden Ansprüche, **dadurch gekennzeichnet, dass** der Mantel (19; 119) mit einem Polyamid oder einem Polypropylen oder einem thermoplastischen Polyurethan ausgebildet ist.

17. Stator für eine Exzenterschneckenpumpe nach einem der vorstehenden Ansprüche, **dadurch gekennzeichnet, dass**
die Innenauskleidung (21; 121) mit einem thermoplastischen Elastomer und der Mantel (19; 119) mit einem Polypropylen ausgebildet sind; oder dass
die Innenauskleidung (21; 121) mit einem thermoplastischen Elastomer und der Mantel (19; 119) mit einem Polyamid ausgebildet sind; oder dass
die Innenauskleidung (21; 121) mit einem thermoplastischen Polyurethan und der Mantel (19; 119) mit einem Polyamid ausgebildet sind; oder dass
die Innenauskleidung (21; 121) mit einem weich eingestellten thermoplastischen Polyurethan und der Mantel (19; 119) mit einem hart eingestellten thermoplastischen Polyurethan ausgebildet sind.

18. Stator für eine Exzenterschneckenpumpe nach Anspruch 4 oder einem der Ansprüche 5 bis 14 in Verbindung mit Anspruch 4, **dadurch gekennzeichnet, dass** die Innenauskleidung (21; 121) mit einem vernetzten Elastomer ausgebildet ist und insbesondere dass der Mantel (19; 119) mit einem Polyamid ausgebildet ist.

19. Exzenterschneckenpumpe (1) mit einem Rotor (4) und einem Stator (3; 103) gemäß einem der vorstehenden Ansprüche, wobei der Stator (3; 103) für ein Zusammenwirken mit dem Rotor (4) ausgebildet ist und den Rotor (4) zumindest abschnittsweise aufnimmt.

20. Verfahren zur Herstellung eines Stators (3; 103) für eine Exzenterschneckenpumpe (1), insbesondere eines Stators (3; 103) gemäß einem der Ansprüche 1 bis 18, wobei ein Statorkörper (15; 115) des Stators (3; 103) mit einem Mantel (19; 119) aus einem thermoplastischen Kunststoffmaterial ausgebildet und der Mantel (19; 119) mit einer Innenauskleidung (21; 121) aus einem Material mit elastomerartigen Eigenschaften versehen wird, wobei der Statorkörper (15; 115) in einem Zweikomponenten-Spritzgießverfahren oder in einem mindestens zweistufigen Gießverfahren hergestellt wird.
